# FASCICULE DE BREVET EUROPEEN

(11) **EP 1 981 365 B1**
(45) Date de publication et mention de la délivrance du brevet: **03.06.2009**
(21) Numéro de dépôt: 07700131.1
(22) Date de dépôt: 30.01.2007
(51) Int. Cl.: A44C 5/24

(54) **DISPOSITIF DE REGLAGE FIN DE LA LONGUEUR UTILE D'UN BRACELET, NOTAMMENT D'UN BRACELET DE MONTRE**
VORRICHTUNG ZUR FEINEINSTELLUNG DER NUTZBAREN LÄNGE EINES ARMBANDES, WIE Z.B. EINES UHRENARMBANDES
DEVICE FOR THE FINE ADJUSTMENT OF THE USEFUL LENGTH OF A WRIST STRAP, SUCH AS THE WRIST STRAP OF A WATCH

(30) Priorité: 07.02.2006 EP 06405055
(43) Date de publication de la demande: 22.10.2008
(73) Titulaire: Montres Journe S.A., 1204 Genève (CH)
(72) Inventeur: JOURNE, François-Paul, CH-1204 Geneve (CH); CURTA, Claude, F-74140 Saint-cergues (FR); ITEN, Roland, CH-1052 Le Mont Sur Lausanne (CH)
(74) Mandataire: Savoye, Jean-Paul
(86) Numéro de dépôt international: PCT/CH2007/000044
(87) Numéro de publication internationale: WO 2007/090306

(56) Documents cités:
- CH-A5- 653 226
- CH-A5- 663 522
- US-A- 1 966 063
- US-A- 2 110 772
- US-A- 3 863 299

## Description

La présente invention se rapporte à un dispositif de réglage fin de la longueur utile d'un bracelet, notamment d'un bracelet de montre comportant deux brins et un fermoir de liaison des extrémités libres desdits brins pour permettre de relier ces extrémités libres avec une longueur utile déterminée.

On a déjà proposé plusieurs solutions pour permettre d'apporter une modification au réglage initial de la longueur utile d'un bracelet, notamment d'un bracelet de montre. Ce genre de réglage présente un intérêt en particulier dans le cas de fermoirs connus sous le nom de fermoirs à lames ou branches déployantes, dans lesquels les extrémités du bracelet restent attachées aux extrémités libres des lames ou branches articulées l'une à l'autre du fermoir, en sorte que la longueur utile du bracelet ne peut être changée qu'en modifiant le réglage initial. Or, ce réglage nécessite l'utilisation d'outils et une certaine habileté, en sorte qu'il n'est pas à la portée de tous.

Des solutions destinées à permettre de régler la longueur utile du bracelet entre deux, voire trois longueurs différentes sont décrites dans le CH-A-571 327, dans le CH-A-663 522 et dans le WO-A-03/015562. Toutes les solutions proposées sont destinées à permettre d'effectuer le réglage sans outil et sans requérir aucune habileté particulière.

Dans le CH-A-571 327, une des branches du fermoir est télescopique et comporte plusieurs ouvertures pour permettre aux éléments d'accrochage de l'autre branche de se fixer à des longueurs différentes de la branche télescopique.

Les CH-A-663 522 et WO-A-03/015562, comportent tous deux, entre les deux branches articulées, un petit maillon articulé, susceptible d'être basculé dans deux positions, l'une dans laquelle sa longueur s'ajoute à celle des branches et l'autre dans laquelle elle se soustrait de celle des branches, permettant de faire varier la longueur utile du bracelet entre deux valeurs déterminées.

Ces solutions connues ne permettent de faire un réglage qu'entre deux, voire trois positions et les écarts de longueur entre ces positions sont nécessairement de quelques millimètres, la conception des dispositifs de réglage proposés ne permettant pas un réglage de longueur avec des variations quasi continues sur une plage de longueur donnée. En outre, toutes les solutions susmentionnées nécessitent l'ouverture du fermoir pour effectuer le réglage de la longueur utile du bracelet.

Le but de la présente invention est de remédier, au moins en partie, aux inconvénients susmentionnés.

A cet effet, cette invention a pour objet un dispositif de réglage fin de la longueur utile d'un bracelet, notamment d'un bracelet de montre, selon la revendication 1.

Le dispositif de réglage objet de cette invention présente plusieurs avantages, celui de permettre un réglage quasi continu sur une plage de plusieurs millimètres, typiquement sur une plage correspondant à la moitié de la largeur du bracelet. Ce réglage s'effectue sans nécessiter l'ouverture du fermoir, ce qui en fait le dispositif de réglage le plus simple à utiliser que l'on puisse imaginer. Grâce à cette particularité, le porteur du bracelet se rend compte en temps réel de l'effet du réglage, ce qui lui permet d'effectuer un ajustage précis, surtout que ce dispositif lui permet de modifier la longueur utile par incréments très petits sur une plage de réglage comportant trois à quatre fois plus de positions de réglage que les dispositifs connus.

Enfin, ce dispositif est de construction extrêmement simple et peut être très facilement démonté et remonté pour effectuer un nettoyage en cas de besoin.

Les dessins annexés illustrent, schématiquement et à titre d'exemple, une forme d'exécution et deux variantes du dispositif de réglage, objet de la présente invention.
La figure 1 est une vue latérale d'un fermoir à lames déployantes associé à une forme d'exécution du dispositif de réglage et relié aux deux extrémités libres d'un bracelet;
la figure 2 est une vue en coupe du dispositif de réglage seul coupé selon la ligne II-II de la figure 3;
la figure 3 est une vue en plan de dessus du dispositif de réglage de la figure 2;
la figure 4 est une vue en coupe selon la ligne IV-IV de la figure 3;
la figure 5 est une vue en plan de dessus de l'organe de réglage fixe du dispositif de réglage;
la figure 6 est une vue de dessus d'une première variante du dispositif de réglage;
la figure 7 est une vue de dessus avec arrachement d'une seconde variante du dispositif de réglage;
la figure 8 est une vue selon la ligne VIII-VIII de la figure 11;
les figures 9 et 10 sont des vues semblables à la figure 8 dans deux autres positions du dispositif de réglage;
la figure 11 est une vue en coupe selon la ligne XI-XI de la figure 8;
la figure 12 est une vue partielle en perspective du dispositif de réglage montrant la face interne du premier organe de réglage.

La figure 1 illustre une forme préférée de l'invention dans laquelle le dispositif de réglage objet de l'invention est associé à un fermoir à lames ou branches articulées reliant les deux extrémités libres du bracelet et appelé généralement fermoir à lames ou branches déployantes ou encore à boucle déployante.

Ce fermoir de type connu comporte donc deux branches cintrées 1, 2 articulées l'une à l'autre et maintenues en position repliée par des moyens d'accrochage séparables (non représentés). Un des brins 3a du bracelet est relié par une barrette de fixation 4 à l'extrémité libre de la branche, 1 du fermoir, tandis que l'extrémité libre de la branche 2 de ce fermoir est reliée par une barrette 5 au dispositif de réglage 6 objet de l'invention.

Ce dispositif de réglage 6 comporte essentiellement un premier organe de réglage 7 présentant la forme d'un disque relié au fermoir 1, 2 par la barrette 5 dont les extrémités sont fixées dans deux pattes de fixation 7c parallèles et diamétralement opposées, qui s'étendent perpendiculairement sous le disque formant le premier organe de réglage 7. Cette barrette 5 traverse l'extrémité libre de la branche 2 du fermoir située entre les pattes de fixation 7c du disque 7. Par conséquent, le premier organe de réglage 7 du dispositif de réglage 6 est relié par les deux branches cintrées 1, 2 du fermoir à l'extrémité du brin 3a du bracelet, assurant ainsi une position fixe de ce premier organe de réglage 7 par rapport à l'axe longitudinal du brin 3a du bracelet. Ce premier organe de réglage 7 comporte une surface latérale circulaire 7a qui sert de surface de guidage à un second organe de réglage manuel 8, également en forme de disque muni d'un rebord circulaire présentant une surface latérale interne de guidage circulaire 8f en prise avec la surface de guidage circulaire 7a. Ces deux surfaces de guidage circulaire 7a, 8f sont maintenues engagées par deux verrous 10, comme illustré par la figure 4, permettant à la surface latérale interne de guidage circulaire 8f de tourner autour de la surface de guidage circulaire 7a. Ce second organe de réglage manuel 8 forme aussi un couvercle de fermeture du dispositif de réglage 6.

Comme illustré par la figure 5, le premier organe de réglage 7 comporte encore des moyens de guidage qui, dans cet exemple, se présentent sous la forme d'une ouverture de guidage rectiligne 7b à orientation radiale et parallèle à l'axe longitudinal du bracelet. Cette ouverture de guidage rectiligne 7b, orientée radialement est en prise avec un organe de liaison 9 monté coulissant dans cette ouverture de guidage rectiligne 7b à orientation radiale. Cet organe de liaison 9 est encore en prise d'une part, avec une ouverture arquée 8a ménagée à travers le second organe de réglage manuel 8 et d'autre part, avec une des perforations 11 pour la fixation et le réglage préliminaire de longueur, ménagée à travers le second brin 3b du bracelet. Les deux extrémités de l'ouverture arquée 8a se situent sur un même diamètre de l'organe de réglage manuel 8. L'ouverture arquée 8a a une forme générale de demi-anneau dont le centre C se situe à proximité de ce même diamètre. Comme illustré par la figure 4, le bord externe de cette ouverture 8a comporte un crantage 8b destiné à coopérer avec l'organe de liaison 9 dans le but que l'on expliquera par la suite.

Compte tenu du fait que l'organe de liaison 9 est en prise avec l'ouverture arquée 8a du second organe de réglage manuel 8 et avec l'ouverture de guidage rectiligne 7b à orientation radiale du premier organe de réglage 7, il s'ensuit que la rotation du second organe de réglage manuel 8 entraîne celle de l'ouverture arquée 8a, qui constitue alors un élément d'entraînement de l'organe de liaison 9, en sorte que la rotation de l'ouverture arquée 8a autour de son extrémité coaxiale au centre du second organe de réglage manuel 8 se traduit par un déplacement de l'organe de liaison 9 le long de l'ouverture de guidage rectiligne 7b à orientation radiale. Etant donné, en outre, d'une part que l'ouverture radiale 7b est orientée dans le sens longitudinal du bracelet et d'autre part, que l'organe de liaison 9 est solidaire du brin de bracelet 3b, il s'ensuit que toute rotation du second organe de réglage manuel 8 se traduit, suivant le sens de cette rotation, par un allongement ou un raccourcissement de la longueur utile de ce bracelet.

Le rôle du crantage 8b formé le long du bord externe de l'ouverture arquée 8a est de permettre de retenir l'organe de liaison 9 dans différentes positions, lorsque cet organe 9 est soumis à une force centrifuge par rapport au dispositif de réglage manuel 8. Cette force peut résulter de la mise sous une certaine tension du bracelet.

Un disque de friction 13 est encore logé entre les deux organes de réglage 7 et 8. Ce disque de friction 13 est un disque ressort cintré, destiné à créer une friction entre les deux organes de réglage 7 et 8, pour éviter que le second organe de réglage manuel 8 soit susceptible de tourner librement par rapport au premier. En plus, comme illustré par la figure 2, ce disque de friction 13 est traversé par l'organe de liaison 9 et est logé dans un dégagement circulaire 8c centré sur le centre C de l'ouverture arquée 8a, en sorte que le disque de friction 13 est entraîné en rotation autour du centre C, lorsque le second organe de réglage manuel 8 est entraîné en rotation, bouchant ainsi continuellement l'ouverture arquée 8a.

D'autres moyens de transmission de mouvement entre le second organe de réglage manuel 8 et l'organe de liaison 9, pour transformer le déplacement circulaire du second organe de réglage manuel 8 en un déplacement de l'organe de liaison 9, guidé par l'ouverture de guidage rectiligne 7b s'étendant dans le sens longitudinal du bracelet 3a, 3b, peuvent être envisagés. C'est ainsi que l'on pourrait avoir une biellette 14 dont une extrémité est articulée au second organe de réglage 8', tandis que l'autre extrémité est articulée à l'organe de liaison 9. Le positionnement angulaire du second organe de réglage 8' peut être obtenu par un cliquet 15 solidaire de premier organe de réglage 7 en prise avec une denture interne 8'd ménagée sur la face interne du rebord du second organe de réglage 8'.

Selon une autre variante, le second organe de réglage 8" comporte une denture interne 8"e en prise avec un pignon 16 monté pivotant sur le premier organe de réglage fixe 7 et engrenant avec une crémaillère 17 à orientation radiale et parallèle à l'ouverture de guidage rectiligne 7b à orientation radiale et parallèle à l'axe longitudinal du bracelet du premier organe de réglage 7. L'organe de liaison 9 est simultanément en prise avec l'ouverture de guidage rectiligne 7b et avec la crémaillère 17. Un cliquet 18 est en prise avec une seconde denture 17a de positionnement du dispositif de réglage dans différentes positions.

Dans la variante illustrée par les figures 8 à 12, l'organe de liaison 29 est solidaire d'un coulisseau allongé 29a monté dans une coulisse 27b diamétrale ménagée dans le premier organe de réglage 27. Ce coulisseau allongé 29a comporte une saillie 29b, 29c à chacune de ses extrémités. Le second organe de réglage manuel 28 est guidé en rotation par la surface latérale circulaire 27a du premier organe de réglage 27 et comporte deux rainures d'entraînement 28a, 28b destinées à venir respectivement et alternativement en prise avec les saillies 29b, 29c.

Les rainures d'entraînement 28a, 28b comportent chacune une portion active en arc de cercle semi-circulaire, les deux portions semi-circulaires de même rayon, étant alignées par rapport à un même diamètre du second organe de réglage manuel 28 et décalées le long de ce diamètre. Cette variante avec deux rainures d'entraînement 28a, 28b destinées à venir alternativement en prise avec deux saillies 29b, 29c du coulisseau 29a permet de doubler la plage de réglage, par rapport à la première forme d'exécution. Cette plage de réglage est montrée par le déplacement du coulisseau 29a, de sa position illustrée par la figure 8 à celle illustrée par la figure 10 et correspond à une rotation de 360° de l'organe de réglage manuel 28. Pour éviter de rencontrer un problème lorsque la saillie 29b arrive au croisement entre la rainure d'entraînement 28a et la rainure d'entraînement 28b, cette dernière 28b comporte une extrémité 28b, située au-delà de sa portion active semi-circulaire, pour venir temporairement en prise avec la saillie 29c au moment où la saillie 29b se situe au croisement entre les rainures d'entraînement 28a, 28b, comme illustré par la figure 9.

Comme on le voit sur la figure 11, la rainure 28b est plus profonde que la rainure 28a et la saillie 29c est plus longue que la saillie 29b, en sorte que le problème du croisement ne se pose pas lorsque la saillie 29c croise la rainure 28a. On peut aussi constater sur les figures 8 à 10 qu'en dehors des portions actives des rainures 28a, 28b définies ci-dessus, la largeur de ces rainures 28a, 28b augmente, pour ne permettre le guidage simultané qu'à l'aide d'une seule des deux rainures 28a, 28b.

Le centre du second organe de réglage manuel 28 comporte une ouverture circulaire dans laquelle prend place un organe indicateur fixe 34 qui comporte, sur sa face interne, une coulisse diamétrale 34a en prise avec le coulisseau 29a. La face externe de cet organe indicateur fixe 34, ainsi que la face externe du second organe de réglage manuel 28 peuvent avantageusement porter des repères (non représentés) pour permettre de connaître la position angulaire du second organe de réglage manuel 28 par rapport à la plage de réglage qui s'étend sur 360°.

Une portion latérale interne du second organe de réglage manuel 28 porte des moyens de positionnement angulaire 28c sous la forme d'encoches régulièrement réparties autour de son axe de rotation et destinées à venir sélectivement et successivement en prise avec un pli 35a ménagé le long d'un organe de positionnement élastique 35 formé par un ressort-lame logé dans le premier organe de positionnement 27, comme illustré par la figure 12.

Comme on peut le constater, si une force est exercée sur l'organe de liaison 29 suite à une traction sur le bracelet, cette force sera pratiquement dirigée vers le centre du second organe de réglage manuel 28, en sorte qu'il n'en résultera pas de couple susceptible de faire tourner involontairement ce second organe de réglage manuel 28.

## Revendications

1. Dispositif de réglage fin de la longueur utile d'un bracelet, notamment d'un bracelet de montre comportant deux brins (3a, 3b) et un fermoir (1, 2) de liaison des extrémités libres desdits brins (3a, 3b) pour permettre de relier ces extrémités libres avec une longueur utile déterminée, **caractérisé en ce qu'**il comporte un premier organe de réglage (7), des moyens d'attache (4, 5, 7c) pour relier ce premier organe de réglage à l'un (3a) des brins du bracelet avec une position fixe par rapport à l'axe longitudinal du bracelet, des premiers moyens de guidage (7b) s'étendant dans le sens longitudinal du bracelet, solidaires de ce premier organe de réglage (7), un organe de liaison (9) en prise d'une part avec lesdits premiers moyens de guidage (7b) et, d'autre part, avec l'autre (3b) des brins du bracelet, des seconds moyens de guidage (7a) en rotation, solidaires dudit premier organe de réglage (7), un second organe de réglage manuel (8), présentant des moyens de guidage (8f) conformés pour venir en prise avec lesdits seconds moyens de guidage (7a) en rotation du premier organe de réglage 7 et des moyens de transmission de mouvement (8a, 14, 16) entre ledit second organe de réglage manuel (8, 8', 8") et ledit organe de liaison (9) pour que le déplacement circulaire du second organe de réglage manuel (8, 8', 8") soit transformé par lesdits premiers moyens de guidage (7b) en un déplacement rectiligne dudit organe de liaison (9).

2. Dispositif de réglage selon la revendication 1, dans lequel lesdits moyens d'attache pour relier ce premier organe de réglage à l'un des brins du bracelet avec une position fixe par rapport à l'axe longitudinal du bracelet comportent deux branches articulées (1, 2) l'une à l'autre, munies de moyens d'accrochage entre elles, formant un fermoir à boucle déployante l'extrémité libre de l'une (1) desdites branches étant solidaire de l'un (3a) des brins du bracelet et l'extrémité libre de l'autre (2) desdites branches comportant lesdits moyens d'attache dudit premier organe de réglage (7).

3. Dispositif selon l'une des revendications précédentes, dans lequel lesdits moyens de transmission de mouvement entre ledit second organe de réglage manuel (8) et ledit organe de liaison (9) comportent un élément d'entraînement semi-circulaire (8a) en prise avec ledit organe de liaison (9) et dont une extrémité est coaxiale avec l'axe de rotation dudit second organe de réglage manuel (8).

4. Dispositif selon l'une des revendications 1 et 2, dans lequel lesdits moyens de transmission de mouvement entre ledit second organe de réglage manuel (8, 8', 8") et ledit organe de liaison (9) comportent une biellette (14) dont une extrémité est articulée audit organe de liaison (9) et l'autre extrémité est articulée audit second organe de réglage manuel (8) autour d'un axe décentré par rapport à l'axe de pivotement défini par lesdits moyens de guidage (8'f) en prise avec lesdits second moyens de guidage en rotation (7a) dudit premier organe de réglage (7).

5. Dispositif selon l'une des revendications 1 et 2, dans lequel lesdits moyens de transmission de mouvement entre ledit second organe de réglage manuel (8") et ledit organe de liaison (9) comportent un secteur denté (8"e) coaxial et solidaire dudit second organe de réglage manuel (8"), une crémaillère (17) solidaire dudit organe de liaison (9) et à orientation radiale et un pignon (16) en prise avec ledit secteur denté (8"e) et avec ladite crémaillère (17).

6. Dispositif selon l'une des revendications précédentes, dans lequel un élément ressort (13) est disposé entre les premier et second organes de réglage (7, 8) pour créer une friction entre eux.

7. Dispositif selon les revendications 3 et 6, dans lequel ledit élément d'entraînement semi-circulaire (8a) est une ouverture ménagée à travers ledit second organe de réglage (8), ledit élément ressort (13) étant formé par un disque logé dans un dégagement circulaire (8c) centré sur le centre (C) de ladite ouverture semi-circulaire (8a) et en prise avec ledit organe de liaison (9).

8. Dispositif selon l'une des revendications 1 et 2, dans lequel lesdits moyens de transmission de mouvement entre ledit second organe de réglage manuel (28) et ledit organe de liaison (29) comportent deux éléments semi-circulaires (28a, 28b) dont les extrémités des parties actives sont situées sur un même diamètre desdits seconds moyens de guidage (27a) en rotation du premier organe de réglage (27), et dans lequel ledit organe de liaison (29) est solidaire d'un coulisseau (29a) en prise avec une coulisse diamétrale (27b) solidaire du premier organe de réglage (27), ce coulisseau (29a) présentant deux saillies (29b, 29c) pour venir en prise alternativement et successivement, à chaque demi tour du second organe de réglage manuel (28), avec les deux éléments semi-circulaire (28a, 28b) desdits moyens de transmission de mouvement.

9. Dispositif selon la revendication 8, dans lequel ledit second organe de réglage manuel (28) présente une ouverture centrale pour recevoir un organe indicateur fixe (34) muni d'une coulisse diamétrale (34a) en prise avec le coulisseau 29a.

10. Dispositif selon l'une des revendications 8 et 9, dans lequel ledit second organe de réglage manuel (28) présente des moyens de positionnement angulaire (28c) répartis autour de son axe de rotation, un organe de positionnement élastique (35) étant monté sur le premier organe de réglage (27) pour venir en prise successivement avec lesdits moyens de positionnement angulaire (28c).

## Claims

1. A device for the fine adjustment of the useful length of a wrist strap, such as the wrist strap of a watch, comprising two portions (3a, 3b) and a clasp (1, 2) for connecting the free ends of said portions (3a, 3b) to allow said free ends to be connected at a specific useful length, **characterized in that** it comprises a first adjustment member (7), attaching means (4, 5, 7c) for connecting said first adjustment member to one (3a) of the portions of the wrist strap at a fixed position relative to the longitudinal axis of the wrist strap, first guide means (7b) extending in the longitudinal direction of the wrist strap, integral with said first adjustment member (7), a connecting member (9) in engagement on the one hand with said first guide means (7b) and on the other hand with the other (3b) of the portions of the wrist strap, second means (7a) for guiding in rotation, integral with said first adjustment member (7), a second manual adjustment member (8) having guide means (8f) shaped to be brought into engagement with said second means (7a) for guiding the first adjustment member 7 in rotation and means for transmitting movement (8a, 14, 16) between said second manual adjustment member (8, 8', 8") and said connecting member (9) so that the circular movement of the second manual adjustment member (8, 8', 8") is transformed by said first guide means (7b) into a rectilinear movement of said connecting member (9).

2. The adjustment device as claimed in claim 1, in which said attaching means for connecting said first adjustment member to one of the portions of the wrist strap at a fixed position relative to the longitudinal axis of the wrist strap comprise two arms (1, 2) articulated to one another, provided with means for hooking to one another, forming a clasp with a folding buckle, the free end of one (1) of said arms being integral with one (3a) of the portions of the wrist strap and the free end of the other (2) of said arms comprising said attaching means of said first adjustment member (7).

3. The device as claimed in one of the preceding claims, in which said means for transmitting movement between said second manual adjustment member (8) and said connecting member (9) comprise a semi-circular drive element (8a) in engagement with said connecting member (9) and of which one end is coaxial with the axis of rotation of said second manual adjustment member (8).

4. The device as claimed in one of claims 1 and 2, in which said means for transmitting movement between said second manual adjustment member (8, 8', 8") and said connecting member (9) comprise a connecting rod (14) of which one end is articulated to said connecting member (9) and the other end is articulated to said second manual adjustment member (8) around an axis which is offset relative to the pivot axis defined by said guide means (8'f) in engagement with said second means (7a) for guiding said first adjustment member (7) in rotation.

5. The device as claimed in one of claims 1 and 2, in which said means for transmitting movement between said second manual adjusting member (8") and said connecting member (9) comprise a toothed sector (8"e) which is coaxial and integral with said second manual adjustment member (8"), a radially oriented rack (17) integral with said connecting member (9) and a pinion (16) in engagement with said toothed sector (8"e) and with said rack (17).

6. The device as claimed in one of the preceding claims, in which a spring element (13) is arranged between the first and second adjustment members (7, 8) to create friction therebetween.

7. The device as claimed in claims 3 and 6, in which said semi-circular drive element (8a) is an opening made through said second adjustment member (8), said spring element (13) being formed by a disc housed in a circular opening (8c) centered on the center (C) of said semi-circular opening (8a) and in engagement with said connecting member (9).

8. The device as claimed in one of claims 1 and 2, in which said means for transmitting movement between said second manual adjustment member (28) and said connecting member (29) comprise two semi-circular elements (28a, 28b) of which the ends of the active parts are located on the same diameter of said second means (27a) for guiding the first adjustment member (27) in rotation and in which said connecting member (29) is integral with a slide (29a) in engagement with a diametrical slideway (27b), integral with the first adjustment member (27), said slide (29a) having two projections (29b, 29c) to be brought into alternate and successive engagement, with each half turn of the second manual adjustment member (28), with the two semi-circular elements (28a, 28b) of said means for transmitting movement.

9. The device as claimed in claim 8, in which said second manual adjustment member (28) has a central opening to receive a fixed indicator member (34) provided with a diametrical slideway (34a) in engagement with the slide (29a).

10. The device as claimed in one of claims 8 and 9, in which said second manual adjustment member (28) has angular positioning means (28c) distributed about its rotational axis, a resilient positioning member (35) being mounted on the first adjustment member (27) to be brought successively into engagement with said angular positioning means (28c).

## Patentansprüche

1. Vorrichtung zum Feineinstellen der Nutzlänge eines Armbandes, insbesondere eines Uhrenarmbandes, mit zwei Bandteilen (3a, 3b) und mit einer Schließe (1, 2) zum Verbinden der freien Enden der Bandteile (3a, 3b), um die freien Enden mit einer vorbestimmten Nutzlänge zu verbinden, **dadurch gekennzeichnet, dass** sie über ein erstes Einstellorgan (7), über Befestigungsmittel (4, 5, 7c) zum Verbinden des ersten Einstellorgans mit einem (3a) der Bandteile des Armbandes mit einer festen Anordnung in Bezug auf die Längsachse des Armbandes, über erste Führungsmittel (7b), die sich in Längsrichtung des Armbandes erstrecken und fest mit dem ersten Einstellorgan (7) verbunden sind, über ein Verbindungsorgan (9), das zum einen mit den ersten Führungsmitteln (7b) und zum anderen mit dem weiteren Bandteil (3b) des Armbandes verbunden ist, über bei Drehung wirkende zweite Führungsmittel (7a), die fest mit dem ersten Einstellorgan (7) verbunden sind, über ein manuelles zweites Einstellorgan (8), das Führungsmittel (8f) aufweist, die dazu eingerichtet sind, um mit den bei Drehung wirkenden zweiten Führungsmitteln (7a) des ersten Einstellorgans (7) in Eingriff zu kommen, und über Bewegungsübertragungsmittel (8a, 14, 16) zwischen dem manuellen zweiten Einstellorgan (8, 8', 8") und dem Verbindungsorgan (9) verfügt, um das kreisförmige Versetzen des manuellen zweiten Einstellorgans (8, 8', 8") durch die ersten Führungsmittel (7b) in eine geradlinige Verschiebung des Verbindungsorgans (7) umzuwandeln.

2. Vorrichtung zum Einstellen nach Anspruch 1, bei dem die Befestigungsmittel zum Verbinden des ersten Einstellorgans mit einem der Bandteile des Armbandes in einer in Bezug auf die Längsachse des Armbandes festen Anordnung zwei gelenkig miteinander verbundene Arme (1, 2) aufweisen, die mit untereinander wirkenden Rastmitteln ausgestattet sind und eine sich entfaltende Schnallenschließe bilden, wobei das freie Ende (1) der Arme fest mit einem (3a) der Bandteile des Armbandes verbunden ist und wobei das freie Ende des anderen (2) Armes die Befestigungsmittel des ersten Einstellorgans (7) trägt.

3. Vorrichtung nach einem der vorangehenden Ansprüche, bei dem die Bewegungsübertragungsmittel zwischen dem manuellen zweiten Einstellorgan (8) und dem Verbindungsorgan (9) ein halbkreisförmiges Übertragungselement (8a) aufweisen, das mit dem Verbindungsorgan (9) in Eingriff ist, und bei dem ein Ende koaxial mit der Drehachse des manuellen zweiten Einstellorgans (8) ist.

4. Vorrichtung nach einem der Ansprüche 1 oder 2, bei dem die Bewegungsübertragungsmittel zwischen dem manuellen zweiten Einstellorgan (8, 8', 8") und dem Verbindungsorgan (9) ein Gestänge (14) aufweisen, bei dem ein Ende gelenkig mit dem Verbindungsorgan (9) verbunden ist und bei dem das andere Ende gelenkig mit dem manuellen zweiten Einstellmittel (8) um eine Achse verbunden ist, die durch die Führungsmittel (8'f) gebildet ist, die azentrisch in Bezug auf die Schwenkachse angeordnet ist, die durch die Führungsmittel (8'f) gebildet ist, die mit den zweiten bei Drehung wirkenden Führungsmitteln (7a) des ersten Einstellorgans (7) in Eingriff sind.

5. Vorrichtung nach einem der Ansprüche 1 oder 2, bei dem die Bewegungsübertragungsmittel zwischen dem manuellen zweiten Einstellorgan (8") und dem Verbindungsorgan (9) einen mit Zähnen versehenen Abschnitt (8"e) aufweisen, der koaxial zu und einstückig mit dem manuellen zweiten Einstellorgan (8") ist, weiterhin über eine Zahnstange (17) verfügen, die einstückig mit dem Verbindungsorgan (9) ausgebildet und von einer radialen Ausrichtung ist, sowie mit einem Zahnrad (16) ausgestattet sind, das mit dem mit Zähnen versehenen Abschnitt (8"e) und der Zahnstange (17) in Eingriff ist.

6. Vorrichtung nach einem der vorangehenden Ansprüche, bei der zwischen den ersten und zweiten Einstellorganen (7, 8) ein Federelement (13) angeordnet ist, um zwischen den beiden eine Reibung zu erzeugen.

7. Vorrichtung nach den Ansprüchen 3 und 6, bei der das halbkreisförmige Übertragungselement (8a) eine Öffnung ist, die quer zu dem zweiten Einstellorgan (8) ausgebildet ist, wobei das Federelement (13) durch eine Scheibe gebildet ist, die in einer kreisförmigen Freimachung (8c) angeordnet ist, die um die Mitte (C) der halbkreisförmigen Öffnung (8a) zentriert und mit dem Verbindungsorgan (9) in Eingriff ist.

8. Vorrichtung nach einem der Ansprüche 1 oder 2, bei der die Bewegungsübertragungsmittel zwischen dem manuellen zweiten Einstellorgan (28) und dem Verbindungsorgan (29) zwei halbkreisförmige Elemente (28a, 28b) aufweisen, bei denen die Enden der aktiven Teile auf dem gleichen Durchmesser der bei Drehung wirkenden zweiten Führungsmittel (27a) des ersten Einstellorgans (27) angeordnet sind, und bei der das Verbindungsorgan (29) fest mit einem Schieber (29a) verbunden ist, der mit einer diametralen Gleitführung (27b) in Eingriff ist, die fest mit dem ersten Einstellorgan (27) verbunden ist, wobei der Schieber (29a) mit zwei Vorsprüngen (29b, 29c) ausgebildet ist, um alternativ und aufeinanderfolgend bei jeder halben Umdrehung des manuellen zweiten Einstellorgans (28) mit den beiden halbkreisförmigen Elementen (28a, 28b) der Bewegungsübertragungsmittel in Eingriff zu kommen.

9. Vorrichtung nach Anspruch 8, bei der das manuelle zweite Einstellorgan (28) eine mittige Öffnung aufweist, um ein feststehendes Anzeigeorgan (34) aufzunehmen, das mit einer mit dem Schieber (29a) in Eingriff stehenden diametralen Gleitführung (34a) ausgestattet ist.

10. Vorrichtung nach einem der Ansprüche 8 oder 9, bei der das manuelle zweite Einstellorgan (28) kreisförmige Positioniermittel (28c) aufweist, die um deren Drehachse verteilt angeordnet sind, wobei ein elastisches Positionierorgan (35) an dem ersten Einstellorgan (27) angebracht ist, um aufeinanderfolgend mit den kreisförmigen Positioniermitteln (28c) in Eingriff zu kommen.
